# EUROPÄISCHE PATENTSCHRIFT

(11) **EP 0 497 116 B1**
(45) Veröffentlichungstag und Bekanntmachung des Hinweises auf die Patenterteilung: **27.11.1996**
(21) Anmeldenummer: 92100371.1
(22) Anmeldetag: 11.01.1992
(51) Int. Cl.: H04H 1/00, H04B 1/16

(54) **RDS-Rundfunkempfänger**
RDS broadcast receiver
Récepteur de radiodiffusion avec RDS

(30) Priorität: 01.02.1991 DE 4103062
(43) Veröffentlichungstag der Anmeldung: 05.08.1992
(73) Patentinhaber: HENZE, Werner, D-30657 Hannover (DE)
(72) Erfinder: Henze, Werner, W-3053 Hohnhorst (DE)
(74) Vertreter: Gramm, Werner, Prof., Dipl.-Ing.

(56) Entgegenhaltungen:
- EP-A- 0 364 749
- EP-A- 0 399 355
- EP-A- 0 459 360
- DE-A- 3 443 859
- DE-A- 3 827 310
- PATENT ABSTRACTS OF JAPAN vol. 13, no. 270 (E-776)21. Juni 1989 & JP-A-10 60 115
- PATENT ABSTRACTS OF JAPAN vol. 13, no. 433 (E-823)27. September 1989 & JP-A-11 60 223

## Beschreibung

Die Erfindung geht aus von einem Rundfunkempfänger mit einer Einrichtung zur Decodierung von Radio-Daten-Signalen nach der Gattung des Hauptanspruchs.

Bei bekannten Rundfunkempfängern mit einer Einrichtung zur Decodierung von Radio-Daten-Signalen - im folgenden RDS-Empfänger genannt -, insbesondere Autoradios, wird von Zeit zu Zeit geprüft, ob Programm-Identifikations-Codes - im folgenden PI-Codes genannt - von einer probehalber empfangenen alternativen Frequenz denjenigen der jeweils empfangenen Frequenz entsprechen. Damit läßt sich selbsttätig eine Umschaltung auf alternative Frequenzen unter Beibehaltung des jeweils empfangenen Programms erzielen. Bei den bekannten RDS-Empfängern benötigt diese Prüfung eine Zeit von 150 ms bis 300 ms, was zu störenden Knackgeräuschen führt, weil solange kein Audiosignal aus der empfangenen Frequenz zur Verfügung steht.

Diese Zeit ist dadurch gegeben, daß nach dem Einschwingen des Frequenz-Phasen-Regelkreises (PLL) auf die alternative Empfangsfrequenz zunächst die Bitsynchronisierung des Radio-Daten-Signals, die Block- und Gruppensynchronisation und nachfolgend ein Einlesen des gesamten Radio-Daten-Signals in einen Mikrocomputer erfolgen muß, um anschließend in einem Vergleich festzustellen, ob in dem Radio-Daten-Signal der gleiche Programm-Identifikations-Code enthalten ist. Ein Beispiel für einen konventionellen RDS-Empfänger ist aus der DE 38 27 310 A1 bekannt.

Diese Knackgeräusche bzw. störenden Pausen werden zwar bei der Anwendung von zwei Empfangsteilen vermieden. Dieses bedeutet jedoch einen wesentlich größeren technischen Aufwand und führt außerdem zu einer geringeren Empfindlichkeit wegen der Aufteilung des Antennensignals auf zwei Eingangsstufen. Beispiele für RDS-Rundfunkempfänger mit zwei Empfangsteilen sind in der EP 459 360 A3 und der DE 34 43 859 A1 beschrieben.

Aufgabe der vorliegenden Erfindung ist es, bei einem RDS-Empfänger die Prüfung alternativer Frequenzen auf das Vorhandensein eines Programm-Identifikations-Codes derart zu ermöglichen, daß der Empfang des jeweils eingestellten Senders nicht beeinträchtigt wird.

Der erfindungsgemäße Rundfunkempfänger mit den kennzeichnenden Merkmalen des Hauptanspruchs weist den Vorteil auf, daß trotz eines geringen Aufwandes für nur ein Empfangsteil und der damit guten Ausnutzung des Antennensignals eine Prüfung des Programm-Identifikations-Codes bei alternativen Frequenzen ohne die zuvor beschriebenen Störungen möglich ist. Die bei dem erfindungsgemäßen Rundfunkempfänger zur Prüfung benötigten Unterbrechungen des Empfangs dauern etwa 20 ms bis 30 ms und werden nicht als störend empfunden. Die Gesamtzeit aller bei dem erfindungsgemäßen Rundfunkempfänger zur Prüfung benötigten Unterbrechungen kann größer als die Unterbrechung bei dem bekannten Rundfunkempfänger sein, jedoch werden die kurzen Unterbrechungen so auf die Gesamtzeit verteilt, daß sie nicht störend in Erscheinung treten.

Eine Weiterbildung der Erfindung besteht darin, daß ferner Datenproben, die eine RDS-Datenbitfolge beinhalten, aus verschiedenen Gruppen zu übereinstimmenden Zeitpunkten innerhalb der Gruppen des Radio-Daten-Signals entnommen werden. Hierbei wird ausgenutzt, daß der Programm-Identifiaktions-Code in jeder Gruppe des Radio-Daten-Signals vorhanden ist. Sind die gemäß dieser Weiterbildung entnommenen Datenproben verschieden, so handelt es sich entweder nicht um Teile des Programm-Identifiaktions-Codes oder es liegt bei mindestens einer der Datenproben ein Übertragungsfehler vor. Damit kann eine weitere zeitraubende Prüfung vermieden werden.

Im Sinne der Erfindung können auch durch eine entsprechende zeitliche Staffelung der Umschaltungen alle zum RDS-Signal gehörenden Bits empfangen und in einen Mikrocomputer eingeschrieben werden. Für die Auswertung steht dann zwar der vollständige Code einschließlich der Prüfbits zur Verfügung. Es sind jedoch unabhängig davon, ob der gesuchte Programm-Identifiaktions-Code vorhanden ist, viele Datenproben erforderlich.

Durch die in den Unteransprüchen aufgeführten Maßnahmen sind weitere vorteilhafte Weiterbildungen und Verbesserungen der im Hauptanspruch angegebenen Erfindung möglich.

Ausführungsbeispiele der Erfindung sind in der Zeichnung anhand mehrerer Figuren dargestellt und in der nachfolgenden Beschreibung näher erläutert. Es zeigt:
- Fig. 1: ein Blockschaltbild eines ersten Ausführungsbeispiels,
- Fig. 2: ein Zeitdiagramm zur Erläuterung der Funktion des ersten Ausführungsbeispiels,
- Fig. 3: ein Zeitdiagramm zur Erläuterung der Funktion eines zweiten Ausführungsbeispiels,
- Fig. 4: ein Blockschaltbild des zweiten Ausführungsbeispiels und
- Fig. 5: eine schematische Darstellung des Radio-Daten-Signals.

Gleiche Teile sind in den Figuren mit gleichen Bezugszeichen versehen.

Bei dem Rundfunkempfänger nach Fig. 1 wird das von der Antenne 1 empfangene Signal zunächst einer selektiven Vorstufe 2 zugeführt und gelangt verstärkt zur Mischstufe 3. Die Abstimmung erfolgt mit Hilfe eines Frequenz-Phasen-Regelkreises (PLL), der aus einem steuerbaren Oszillator 4, einem programmierbaren Frequenzteiler 5, einem Frequenz-Phasen-Komparator 6 und einem Tiefpaß 7 besteht. Dem Frequenz-Phasen-Komparator 6 wird bei 8 eine quarzstabile Referenzfrequenz zugeführt. Der Aufbau und die Wirkung eines Frequenz-Phasen-Regelkreises ist an sich bekannt und braucht daher im Zusammenhang mit der vorliegenden Erfindung nicht genauer erläutert zu werden. Über einen Steuereingang 9 des programmierbaren Frequenzteilers 5 kann die Frequenz des steuerbaren Oszillators 4 vorgegeben werden. Die Abstimmung der selektiven Vorstufe 2 erfolgt mit der dem steuerbaren Oszillator 4 zugeführten Steuerspannung.

Das Ausgangssignal der Mischstufe wird über einen ZF-Verstärker 10 zum FM-Demodulator 11 geleitet, an dessen Ausgang ein Multiplexsignal (MPX) zur Verfügung steht, das neben der Audioinformation das Radio-Daten-Signal enthält. In einem Stereo-Decoder 12 werden die beiden Audiosignale L und R erzeugt, die über den NF-Stereo-Verstärker 13 den Lautsprechern 14, 15 zugeführt werden. Ein RDS-Decoder 16 leitet aus dem Multiplexsignal das Radio-Daten-Signal ab.

Zur Steuerung des programmierbaren Frequenzteilers 5, also zur Abstimmung des Empfängers, zur Auswertung des Radio-Daten-Signals und für weitere Funktionen ist ein Mikrocomputer 17 vorgesehen. Dieser verfügt über zwei Eingänge 18, 19 für das Radio-Daten-Signal. An zwei Ausgängen 20, 21 steht jeweils ein vom Mikrocomputer berechnetes Teilerverhältnis für den programmierbaren Frequenzteiler 5 an. Zwei gleichsinnig steuerbare Umschalter 22, 23 verbinden den Eingang 9 des programmierbaren Frequenzteilers 5 wahlweise mit einem der Ausgänge 20 oder 21 und den Ausgang des RDS-Decoders 16 mit einem der Eingänge 18 oder 19 des Mikrocomputers 17. Die Umschalter werden praktisch mit dem Mikrocomputer selbst per Software realisiert, so daß jeweils nur ein Ein- und Ausgang notwendig ist.

Ein weiterer Ausgang 24 des Mikrocomputers 17 führt ein Signal zur Steuerung der Umschalter 22, 23. Ferner ist ein Ausgang 25 des Mikrocomputers 17 mit einem Steuereingang des NF-Stereo-Verstärkers 13 zum Zwecke einer Stummschaltung verbunden. Weitere Ausgänge 26 und Eingänge 27 des Mikrocomputers sind lediglich angedeutet und dienen beispielsweise zur Ausgabe der Radio-Daten an eine Anzeigevorrichtung oder zum Eingeben von Bedieninformationen. Ein für den Mikrocomputer vorgesehenes Programm bewirkt die Steuerung, insbesondere die Umschaltung der Frequenzen bezüglich der Zeitpunkte und der Dauer und die im folgenden beschriebene Auswertung der Datenproben.

Beim normalen Empfang eines Senders - gehörte Frequenz GF - befinden sich die Umschalter 22, 23 in der gezeichneten linken Stellung. Vom Mikrocomputer 17 wird der programmierbare Frequenzteiler 5 entsprechend der GF eingestellt. Der RDS-Decoder 16 liefert das Radio-Daten-Signal an den Mikrocomputer über den Eingang 18, der es in geeigneter Weise auswertet, beispielsweise zur Anzeige von Daten auf einer Anzeigevorrichtung. Bei der Suche nach einer alternativen Frequenz AF, mit welcher der gleiche PI-Code wie mit der Frequenz GF gesendet wird, schaltet der Mikrocomputer 17 die Umschalter 22, 23 in die rechte Stellung (Zeitpunkt t1 in Fig. 2). Über den Ausgang 21 und den Umschalter 22 wird der programmierbare Frequenzteiler 5 nunmehr auf das Teilerverhältnis für die alternative Frequenz AF gesetzt. Bis zum Zeitpunkt t2 erfolgt das Einschwingen der PLL auf die Frequenz AF. Danach erfolgt eine Bitsynchronisation im RDS-Decoder 16, die bis zum Zeitpunkt t3 dauert. Vom Zeitpunkt t3 an sendet der RDS-Decoder 16 Radio-Daten-Signale über den Umschalter 23 und den Eingang 19 an den Mikrocomputer 17.

Beim Zeitpunkt t4 schaltet der Mikrocomputer die Umschalter wieder in die linke Stellung, so daß der programmierbare Frequenzteiler 5 wieder zum Empfang der Frequenz GF eingestellt wird. Nach Ablauf der Einstellzeit der PLL wird ab dem Zeitpunkt t5 wieder die Frequenz GF empfangen.

Geht man von einer Begrenzung der durch die Prüfung bedingten Unterbrechungen des Empfangs der Frequenz GF auf 20 ms bis 30 ms aus und berücksichtigt man ferner eine Einstellzeit der PLL von circa 3 ms bis 7 ms und eine Dauer der Bitsynchronisation von mindestens 10 ms, so können während des Zeitraums zwischen t3 und t4 etwa 4 Bit bis 8 Bit empfangen werden. Die Dauer der Bitsynchronisation kann wegen eines schwachen oder gestörten Empfangssignals größer sein, so daß dann die Anzahl der Bits an der unteren Grenze liegt. Die jeweils bei einer Umschaltung auf die Frequenz AF empfangenen Datenbits werden im folgenden Datenprobe genannt. Je weniger Bits bei einer Datenprobe empfangen werden, desto mehr Datenproben müssen entnommen werden, um zu einem Ergebnis zu kommen.

Bevor weitere Einzelheiten der Prüfung erläutert werden, wird anhand von Fig. 5 der Aufbau des Radio-Daten-Signals erläutert. Das größte Element der Radio-Daten wird Gruppe genannt und besteht aus 104 Bits, die mit einer Frequenz von 1187,5 Bits pro Sekunde gesendet werden. Jeweils eine Gruppe besteht aus vier Blöcken mit jeweils 26 Bits. Davon gehören 16 Bits zu einem Informationswort und 10 Bits zu einem Prüfwort. Weitere Einzelheiten zum Radio-Daten-Signal sowie dessen Decodierung sind beispielsweise beschrieben in der Druckschrift Tech. 324 - E "Specifications of the Radio Data System RDS for VHF/FM Sound Broadcasting", März 1964, herausgegeben vom Technical Center of the European Broadcasting Union, Brüssel.

Für die Erläuterung der Erfindung ist von Bedeutung, daß sich einige Informationen von Gruppe zu Gruppe ändern, während andere einschließlich des PI-Codes von Gruppe zu Gruppe wiederholt werden. Wird also genau 87,579 ms nach einer ersten Datenprobe eine weitere Datenprobe entnommen und sind die Datenproben nicht identisch (Bedingung 1), so wird daraus geschlossen, daß die Datenprobe nicht Teil eines PI-Codes ist oder daß mindestens eine der Datenprobe mit einem Übertragungsfehler behaftet ist. In beiden Fällen ist eine weitere Auswertung der empfangenen Datenproben nicht sinnvoll. Es sind vielmehr zeitlich versetzt neue Datenproben zu nehmen.

Unabhängig davon kann jedoch mit dem Empfang einer ersten Datenprobe bereits mit einer Prüfung begonnen werden, ob die Datenprobe mit einem Teil des PI-Codes der Frequenz GF übereinstimmt (Bedingung 2).

Vor einer Weiterverwendung der Datenprobe müssen beide Bedingungen erfüllt sein. Wenn eine der beiden Bedingungen nicht erfüllt ist, wird nach jeder Datenprobe ausgehend von der zeitlichen Lage der ersten Datenprobe der Lesezeitraum für die folgende Datenprobe um ein Datenbit (842,1 µs) bzw. ein Vielfaches davon nach einer Seite zeitlich verschoben. Wegen der schnelleren Prüfbarkeit und weil die Erfüllung der Bedingung 2 unmittelbar aufeinanderfolgend öfter vorkommen kann, wird die Datenprobe zu diesem Zweck verwendet, das heißt die Bedingung 2 sollte zuerst erfüllt sein.

Die Größe des Versatzes des Lesezeitraums ist von der Anzahl der gelesenen Bits der Datenprobe abhängig und wird solange fortgesetzt, bis die Bedingung 2 erfüllt ist oder eine vorgegebene Zeitgrenze erreicht ist. Wird die Prüfung ohne Erfüllung der Bedingung 2 beendet, so gilt, daß der PI-Code in der Frequenz AF nicht mit demjenigen in der Frequenz GF übereinstimmt. Wird jedoch die Erfüllung der Bedingung 2 festgestellt, wird geprüft, ob auch die Bedingung 1 erfüllt ist. Da jedoch kein vollständiger Block des Radio-Daten-Signals empfangen wird, kann die an sich bei der Decodierung des Radio-Daten-Signals vorgesehene Fehlerermittlung und Fehlerkorrektur nicht benutzt werden. Im Rahmen der Erfindung wird daher die Bedingung 1 sooft geprüft, bis eine ausreichende Sicherheit besteht und die Datenprobe weiterverwendet werden kann.

Falls die wiederholten Unterbrechungen durch diese Prüfung nach jeweils vier Blöcken störend empfunden werden, können die Prüfabstände auch ein ganzzahlige Vielfaches der Übertragungsdauer einer Gruppe betragen.

Sind die Bedingungen 1 und 2 mit einer ausreichenden Sicherheit als erfüllt anzusehen, steht fest, daß ein Teil des PI-Codes in der Frequenz GF mit der Datenprobe übereinstimmt. Es ist nun zu prüfen, ob auch der Rest des Codes, zu dem die Datenprobe gehört, mit dem Rest des PI-Codes der Frequenz GF übereinstimmt. Durch die bisher festgestellte Koinzidenz ist bereits bekannt, wieviele Bits zeitlich vor und nach der Datenprobe geprüft werden müssen. Zur Prüfung der restlichen Bits werden daher die Anzahl und die zeitliche Lage der jeweils noch erforderlichen Datenproben berechnet, die Umschalter 22, 23 (Fig. 1) vom Mikrocomputer 17 entsprechend umgestellt und anschließend ein Vergleich der empfangenen Datenproben mit dem gespeicherten PI-Code (Bedingung 2) vorgenommen. Sind diese Bedingung und die obengenannte Bedingung 1 für eine der weiteren Datenproben nicht erfüllt, wird diese Prüfung beendet und nach einem Bitversatz eine neue Prüfung begonnen. Erst wenn für alle zusätzlichen Datenproben die Bedingungen 1 und 2 erfüllt sind, gilt die Aussage, daß der PI-Code der alternativen Frequenz AF mit demjenigen der Frequenz GF übereinstimmt.

Bei dem in Fig. 4 dargestellten Ausführungsbeispiel, das im übrigen demjenigen nach Fig. 1 gleicht, ist eine zusätzliche Mischstufe 31, ein zusätzlicher Frequenz-Phasen-Regelkreis 32, ein zusätzlicher Zwischenfrequenzverstärker 33 und ein zusätzlicher Frequenzdemodulator 34 vorgesehen, so daß der Empfänger von der jeweils empfangenen Frequenz GF auf eine alternative Frequenz AF ohne neues Einschwingen des Frequenz-Phasen-Regelkreises 30 (4 bis 9 in Fig. 1) eingestellt werden kann. Lediglich die selektive Vorstufe 35 wird auf die alternative Frequenz AF umgeschaltet, was jedoch sehr schnell möglich ist. Dazu erhält die selektive Vorstufe 35 in Abhängigkeit von der Stellung eines vom Mikrocomputer 17 steuerbaren Umschalters eine Steuerspannung entweder aus dem Frequenz-Phasen-Regelkreis 30 oder über einen Digital/Analog-Wandler 38 vom Mikrocomputer 17.

Außerdem wird zum Empfang des Radio-Daten-Signals der RDS-Decoder 16 auf den zweiten Frequenzdemodulator 34 mit Hilfe eines Umschalters 37 umgeschaltet. Beiden Frequenz-Phasen-Regelkreisen 30, 32 wird vom Mikrocomputer 17 je ein Sollwert zugeführt.

Fig. 3 stellt die zeitlichen Vorgänge beim Empfang einer Datenprobe mit dem Empfänger nach Fig. 4 dar. Der Übergang von der Frequenz GF zur Frequenz AF sowie umgekehrt, erfolgt in einer wesentlich kürzeren Zeit als bei dem Empfänger nach Fig. 1. Bei gleicher Zeit für die Bitsynchronisation steht für den Empfang der Datenprobe aus dem Signal mit der Frequenz AF eine wesentlich größere Zeit zur Verfügung, was aus Fig. 3 ohne weiteres ersichtlich ist.

Da die Taktfrequenz sowohl bei den Rundfunksendern, welche Radio-Daten-Signale aussenden, als auch bei den Rundfunkempfängern sehr genau sind, ist es im Rahmen der Erfindung auch möglich, die ganze Dauer des probeweisen Empfangs, gegebenenfalls sogar mehrere derartige Zeitabschnitte für die Bitsynchronisierung zu nutzen. Der Bittakt kann dann anschließend mit Hilfe eines Frequenz-Phasen-Regelkreises oder mit Hilfe des Mikrocomputers von einem internen Takt abgeleitet und entsprechend der erfolgten Synchronisation gehalten werden. Beim nächsten Umschalten auf die alternative Frequenz AF steht dann die ganze Empfangsdauer der alternativen Frequenz zum Lesen der Datenprobe zur Verfügung. Das Empfangen einer Datenprobe, das nur zu Zwecken der Bitsynchronisation vorgenommen wird, kann zu geeigneten Zeiten bzw. in geeigneten Zeitabständen erfolgen, wobei die Dauer einer Gruppe nicht eingehalten zu werden braucht.

Im Rahmen der Erfindung ist es möglich, anstelle des PI-Codes des gerade gehörten Senders als Vergleichswert einen anderen PI-Code zu verwenden. Dadurch ist es beispielsweise möglich, den PI-Code einer Programmkette einzugeben, die nicht bzw. noch nicht empfangbar ist. Sobald jedoch der Empfänger in den Sendebereich eines Senders dieser Programmkette gerät, kann eine automatische Umschaltung erfolgen. Eine deratige Umschaltung kann jedoch auch an Bedingungen geknüpft werden, wie beispielsweise die Verkehrsfunkkennung oder Durchsagekennung.

Eine Prüfung auf diese Kennungen kann bei ungestört empfangener Frequenz GF in einfacher Weise erfolgen. Da durch die Prüfung des PI-Codes die zeitliche Position des PI-Codes und damit das gesamte RDS-Zeitraster der alternativen Frequenz AF bekannt ist, kann vom Mikrocomputer gezielt das TP- und TA-Bit gelesen werden. Aus Sicherheitsgründen sollte hier ebenfalls das Lesen der entsprechenden Bits mehrfach erfolgen. Außerdem ist es vorteilhaft, nach dem Erkennen des PI-Codes in der alternativen Frequenz AF die Bitsynchronisation ausreichend oft zu kontrollieren und bei Bedarf nachzuführen.

## Patentansprüche

1. Rundfunkempfänger mit einer Einrichtung zur Decodierung von Radio-Daten-Signalen (RDS-Decorder 16), welche in Gruppen mit jeweils einer vorgegebenen Anzahl von Bits eingeteilt sind und welche einen Programm-Identifikations (PI)-Code enthalten, und mit einer Einrichtung zum Umschalten von einer empfangenen Frequenz (GF) auf eine alternative Frequenz (AF), wobei die Umschalteinrichtung einen Microcomputer (µC17) umfaßt, **dadurch gekennzeichnet, daß**
- durch den Microcomputer (17) gesteuert kurzzeitige Umschaltungen für die Zeitdauer eines Bruchteils eines Blockes des Radio-Daten-Signals auf alternative Frequenzen (AF) vorgenommen werden,
- im RDS-Decoder (16) eine Bit-Synchronisation erfolgt,
- mehrere Datenproben aus verschiedenen Gruppen und zu verschiedenen Zeitpunkten (bei verschiedenen Umschaltungen auf eine alternative Frequenz (AF)) innerhalb der Gruppen des Radio-Daten-Signals entnommen werden,
- im Microcomputer (17) geprüft wird, ob die aus der ersten und den weiteren Datenproben gewonnene Bitfolge im gespeicherten PI-Code enthalten ist, und
- daß von dem Microcomputer (17) gesteuert zutreffendenfalls weitere zeitlich verschobene Datenprobeentnahmen bis zur Prüfung des PI-Codes erfolgen, bis entweder eine Übereinstimmung der PI-Codes von gesuchter Frequenz und alternativer Frequenz (AF) feststeht oder aber eine vorgegebene Zeitgrenze überschritten ist.

2. Rundfunkempfänger nach Anspruch 1, **dadurch gekennzeichnet, daß** das durch die Bitsynchronisation gewonnene Taktsignal innerhalb des Rundfunkempfängers gehalten und während der Entnahme der Datenproben nachgeführt wird.

3. Rundfunkempfänger nach Anspruch 1, **dadurch gekennzeichnet, daß** vor der Entnahme weiterer Datenproben zu unterschiedlichen Zeitpunkten innerhalb der Gruppen mindestens eine Datenprobe zum gleichen Zeitpunkt innerhalb einer anderen Gruppe entnommen wird und daß bei Verschiedenheit der ersten Datenprobe und der Datenprobe aus der anderen Gruppe eine neue Suche begonnen wird.

4. Rundfunkempfänger nach einem der vorhergehenden Ansprüche, **dadurch gekennzeichnet, daß** die Umschaltung auf die alternative Frequenz etwa 20 ms bis 30 ms dauern.

5. Rundfunkempfänger nach einem der vorhergehenden Ansprüche, **dadurch gekennzeichnet, daß** der gespeicherte Programm-Identifikations-Code derjenige der jeweils empfangenen Frequenz (GF) ist.

6. Rundfunkempfänger nach einem der vorhergehenden Ansprüche, **dadurch gekennzeichnet, daß** der gespeicherte Programm-Identifikations-Code unabhängig von der jeweils empfangenen Frequenz eingebbar ist.

7. Rundfunkempfänger nach einem der vorhergehenden Ansprüche, **dadurch gekennzeichnet, daß** bei einer Übereinstimmung des Programm-Identifikations-Code in der alternativen Frequenz mit dem gespeicherten Programm-Identifikations-Code kurzzeitige Umschaltungen auf die alternative Frequenz zu Zeitpunkten erfolgen, zu denen vorgegebene Informationen, insbesondere Verkehrsfunkinformationen, im Radio-Daten-Signal der alternativen Frequenz enthalten sind.

8. Rundfunkempfänger nach einem der vorhergehenden Ansprüche, **dadurch gekennzeichnet, daß** der Microcomputer (17) mit dem Steuereingang eines programmierbaren Frequenzteilers (5) eines Frequenz-Phasen-Regelkreises verbunden ist und daß der Ausgang eines RDS-Decorders (16), vorzugsweise über einen steuerbaren Umschalter(23), wahlweise mit einem von zwei Eingängen des Microcomputers (17) verbindbar ist.

9. Rundfunkempfänger nach einem der vorhergehenden Ansprüche mit einer Mischstufe, einem ZF-Verstärker, einem Frequenz-Phasen-Regelkreis und einem FM-Demodulator, **dadurch gekennzeichnet, daß** zusätzlich für den Empfang der alternativen Frequenz eine weitere Mischstufe (31), ein weiterer ZF-Verstärker (33), ein weiterer Frequenz-Phasen-Regelkreis (32) und ein weiterer FM-Demodulator (34) vorgesehen sind, daß die Frequenz-Phasen-Regelkreise (30, 32) und eine selektive Vorstufe (35) mit Hilfe des Microcomputers (17) abstimmbar sind, daß vom Microcomputer (17) gesteuert wahlweise das Ausgangssignal des FM-Demodulators (11) oder des weiteren FM-Demodulators (34) einen RDS-Decorder (16) zuführbar sind und daß der Ausgang des RDS-Decorders (16), vorzugsweise über einen steuerbaren Umschalter (23), wahlweise mit einem von zwei Eingängen des Microcomputers (17) verbindbar ist.

10. Rundfunkempfänger nach einem der vorhergehenden Ansprüche, **dadurch gekennzeichnet, daß** auf einen andauernden Empfang der alternativen Frequenz umgeschaltet wird, wenn der mit der alternativen Frequenz empfangene Programm-Identifikations-Code mit dem gespeicherten Programm-Identifikations-Code übereinstimmt.

## Claims

1. Broadcast receiver with a device for decoding radio data signals (RDS decoder 16), which are divided into groups each with a predetermined number of bits, and which contain a programme identification (PI) code, and having a device to changeover from one received frequency (GF) to an alternative frequency (AF), the changeover device containing a microcomputer (µC17),
**characterised in that**
- short changeovers to alternative frequencies (AF) are made under the control of the microcomputer (17) for the duration of a fraction of a block of the radio data signal,
- bit synchronization takes place in the RDS decoder (16),
- several data samples are taken from different groups and at different time intervals (for different changeovers to an alternative frequency (AF)) within the the radio data signal groups,
- a check is carried out in the microcomputer (17) to see if the bit stream obtained from the first and further data samples is contained in the stored PI code, and
- if appropriate, under the control of the microcomputer (17) further time-shifted data sampling takes place before the PI code is checked, until either coincidence between the PI code of the sought-for frequency and the alternative frequency (AF) is established, or a predetermined time limit is exceeded.

2. Broadcast receiver according to Claim 1, **characterised in that** the clock signal obtained by bit synchronization is maintained within the broadcast receiver and is corrected during extraction of the data samples.

3. Broadcast receiver according to Claim 1, **characterised in that** prior to the taking of further data samples at different times within the groups, at least one data sample is taken at the same time within another group, and that a new search is started in the event of a difference between the first data sample and the data sample from the other group.

4. Broadcast receiver according to any one of the preceding Claims, **characterised in that** the changeover to the alternative frequency lasts approximately 20 milliseconds to 30 milliseconds.

5. Broadcast receiver according to any one of the preceding Claims, **characterised in that** the stored programme identification code is that of the respective received frequency (GF).

6. Broadcast receiver according to any one of the preceding Claims, **characterised in that** the stored programme identification code can be entered independently of the respective received frequency.

7. Broadcast receiver according to any one of the preceding Claims, **characterised in that** at coincidence between the programme identification code in the alternative frequency and the stored programme identification code, short changeovers are made to the alternative frequency at times at which specific information, in particular traffic broadcast information, is contained in the radio data signal.

8. Broadcast receiver according to any one of the preceding Claims, **characterised in that** the microcomputer (17) is connected to the control input of a programmable frequency divider (5) of a frequency phase-locked loop, and that the output of an RDS decoder (16) can be alternatively connected to one of two inputs of the microcomputer (17), preferably via a controllable changeover switch (23).

9. Broadcast receiver according to any one of the preceding Claims, having a mixer stage, an IF amplifier, a frequency phase-locked loop and an FM demodulator, **characterised in that** a further mixer stage (31), a further IF amplifier (33), a further frequency phase-locked loop (32) and a further FM demodulator (34) are additionally provided for the reception of the alternative frequency, that the frequency phase-locked loops (30, 32) and a preselector stage (35) can be tuned with the aid of the microcomputer (17), that under the control of the microcomputer (17) the output signal of the FM demodulator (11) or of the further FM demodulator (34) can be fed alternatively to an RDS decoder (16), and that the output of the RDS decoder (16) can be connected alternatively to one of two inputs of the microcomputer (17), preferably via a controllable changeover switch (23).

10. Broadcast receiver according to any one of the preceding Claims, **characterised in that** a changeover is made to continuous reception of the alternative frequency if the programme identification code received by means of the alternative frequency coincides with the stored programme identification code.

## Revendications

1. Récepteur radio comportant un dispositif de décodage de signaux de données radio (décodeur RDS 16) qui sont subdivisés en groupes avec chacun un nombre prédéterminé de bits et qui contiennent un code d'identification de programme (PI), et comportant un dispositif pour passer d'une fréquence reçue (GF) à une fréquence de substitution (AF) le dispositif de passage comprenant un microcontrôleur (µC17), caractérisé en ce que
- de manière pilotée par le microcontrôleur (17), de brefs passages à la fréquence de substitution (AF) sont opérés pour la durée d'un fraction d'un bloc du signal de données radio,
- une synchronisation par bits a lieu dans le décodeur RDS (16),
- plusieurs échantillons de données sont prélevés de différents groupes et à différents instants (au cours de différents passages à une fréquence de substitution (AF)) à l'intérieur des groupes du signal de données radio,
- dans le microcontrôleur (17) est testé si la séquence de bits obtenue à partir du premier échantillon de données et des échantillons suivants est contenue dans le code PI enregistré, et
- en ce que de manière pilotée par le microcontrôleur (17), le cas échéant, d'autres prélèvements d'échantillons de données décalés dans le temps ont lieu jusqu'à vérification du code PI, jusqu'à ce que ou bien une coïncidence soit établie entre le code PI de la fréquence recherchée et de la fréquence de substitution (AF), ou bien au contraire une limite de temps prédéterminée est dépassée.

2. Récepteur radio selon la revendication 1, caractérisé en ce que le signal d'horloge obtenu par la synchronisation par bits est conservé dans le récepteur radio et poursuivi pendant le prélèvement des échantillons de données.

3. Récepteur radio selon la revendication 1, caractérisé en ce qu'avant le prélèvement d'autres échantillons de données à des instants différents à l'intérieur des groupes, au moins un échantillon de données est prélevé au même instant à l'intérieur d'un autre groupe et en ce qu'une nouvelle recherche commence en cas de divergence entre le premier échantillon de données et l'échantillon de données de l'autre groupe.

4. Récepteur radio selon l'une des revendications précédentes, caractérisé en ce que les passages à la fréquence de substitution durent de 20 ms à 30 ms.

5. Récepteur radio selon l'une des revendications précédentes, caractérisé en ce que le code d'identification de programme enregistré est dans chaque cas celui de la fréquence reçue (GF).

6. Récepteur radio selon l'une des revendications précédentes, caractérisé en ce que le code d'identification de programme enregistré peut être introduit indépendamment de la fréquence respectivement reçue.

7. Récepteur radio selon l'une quelconque des revendications précédentes, caractérisé en ce qu'en cas de coïncidence du code d'identification de programme dans la fréquence de substitution avec le code d'identification de programme enregistré, de brefs passages à la fréquence de substitution ont lieu en des instants auxquels des informations prédéterminées, en particulier des informations radio sur le trafic, sont contenues dans le signal de données radio de la fréquence de substitution.

8. Récepteur radio selon l'une des revendications précédentes, caractérisé en ce que le microcontrôleur (17) est relié avec l'entrée de pilotage d'un diviseur de fréquence programmable (5) d'une boucle d'asservissement fréquence-phase, et en ce que la sortie d'un décodeur RDS (16) peut être reliée, de préférence par l'intermédiaire d'un commutateur pilotable (23), au choix avec l'une de deux entrées du microcontrôleur (17).

9. Récepteur radio selon l'une des revendications précédentes comprenant un étage de mélange, un amplificateur de fréquence intermédiaire, une boucle de régulation fréquence-phase et un démodulateur FM, caractérisé en ce qu'il est prévu additionnellement, pour la réception de la fréquence de substitution, un autre étage de mélange (31), un autre amplificateur de fréquence intermédiaire (33), une autre boucle de régulation fréquence-phase (32) et un autre démodulateur FM (34), en ce que les boucles de régulation fréquence-phase (30, 32) et un étage d'entrée sélectif (35) peuvent être accordés à l'aide du microcontrôleur (17), en ce que de manière pilotée par le microcontrôleur (17) au choix le signal de sortie du démodulateur FM (11) ou de l'autre démodulateur FM (34) peut être envoyé à un décodeur RDS (16), et en ce que la sortie du décodeur RDS (16) peut être raccordées de préférence par l'intermédiaire d'un commutateur pilotable (23), au choix avec l'une de deux entrées du microcontrôleur (17).

10. Récepteur radio selon l'une des revendications précédentes, caractérisé en ce qu'il y a passage à une réception durable de la fréquence de substitution, lorsque le code d'identification de programme reçu avec la fréquence de substitution coïncide avec le code d'identification de programme enregistré.
